# EUROPÄISCHE PATENTSCHRIFT

(11) **EP 0 461 221 B1**
(45) Veröffentlichungstag und Bekanntmachung des Hinweises auf die Patenterteilung: **02.03.1994**
(21) Anmeldenummer: 91900714.6
(22) Anmeldetag: 22.12.1990
(51) Int. Cl.: F02M 45/06

(54) **KRAFTSTOFFEINSPRIZTEINRICHTUNG FÜR EINSPRITZBRENNKRAFTMASCHINEN**
FUEL INJECTION DEVICE FOR INJECTION-TYPE INTERNAL COMBUSTION ENGINES
SYSTEME D'INJECTION DE CARBURANT POUR MOTEURS A COMBUSTION INTERNE A INJECTION

(30) Priorität: 03.01.1990 DE 4000043; 14.09.1990 DE 4029159
(43) Veröffentlichungstag der Anmeldung: 18.12.1991
(73) Patentinhaber: ROBERT BOSCH GMBH, 70442 Stuttgart (DE)
(72) Erfinder: GUGGENBICHLER, Franz, A-5440 Golling (AT); HLOUSEK, Jaroslaw, A-5440 Golling (AT)
(86) Internationale Anmeldenummer: DE9000991
(87) Internationale Veröffentlichungsnummer: WO9110059

(56) Entgegenhaltungen:
- EP-A- 0 210 957
- DD-A- 105 867
- DE-B- 1 198 610
- DE-B- 1 253 952
- FR-A- 1 313 624
- FR-A- 1 348 807
- GB-A- 2 028 421
- GB-A- 2 114 236

## Beschreibung

Die Erfindung bezieht sich auf eine Kraftstoffeinspritzeinrichtung für Einspritzbrennkraftmaschinen mit einem Haupteinspritzkolben und einem koaxial zu diesem angeordneten und von diesem zu axialer Hubbewegung angetriebenen, einen kleineren Durchmesser aufweisenden Voreinspritzkolben, wobei der Haupteinspritzkolben verdrehbar und mit einer Schrägkantensteuerung ausgestattet ist, und der Voreinspritzkolben durch die Kraft von einer oder mehreren Federn mit dem Haupteinspritzkolben in Kontakt gehalten wird und wobei für Haupteinspritzung und Voreinspritzung gesonderte Einspritzdüsen vorgesehen sind. Bekannte Kraftstoffeinspritzeinrichtungen dieser Art, bei welchen aber der Voreinspritzkolben mit dem Haupteinspritzkolben axial unverschiebbar verbunden ist, sind beispielsweise aus der DE-PS 577 288, AT-PS 227 479, DE-PS 11 87 857 und DE-PS 10 28 387 bekanntgeworden.

Gemäß einem nicht veröffentlichten Vorschlag wurde bereits angeregt, den Voreinspritzkolben gesondert auszubilden und gegen den Haupteinspritzkolben abzustützen, wobei der Voreinspritzkolben durch den Haupteinspritzkolben zum Druckhub angetrieben und durch eine entgegen dem Druckhub des Voreinspritzkolbens wirkende Feder am Haupteinspritzkolben in Anlage gehalten werden soll. Auf die dem Haupteinspritzkolben zugewendete Stirnfläche des Voreinspritzkolbens wirkt nun der Druck im Arbeitsraum des Haupteinspritzkolbens, und entgegen dieser Kraft soll der Voreinspritzkolben durch die Feder an den Haupteinspritzkolben angedrückt werden. Die Kraft der Feder muß daher die durch diesen Druck auf den Voreinspritzkolben ausgeübte Kraft überwinden, so daß die Feder übermäßig stark ausgebildet werden müßte. Bei modernen Einspritzpumpen ist der Einspritzdruck im Arbeitsraum des Haupteinspritzkolbens sehr groß und beträgt bis zu 1200 bar oder sogar mehr. Eine Feder, welche diese Kraft überwinden kann, würde aber Dimensionen aufweisen, welche eine Unterbringung der Feder in der Pumpe unmöglich machen. Dieser Vorschlag ist daher insbesondere bei hohen Einspritzdrücken nicht realisierbar. Abgesehen davon steht bei den bekannten Ausbildungen nur die Ringfläche zwischen dem äußeren Umfang des Haupteinspritzkolbens und dem Umfang des Voreinspritzkolbens für die Haupteinspritzung zur Verfügung. Um eine ausreichende Haupteinspritzmenge zu erreichen, muß daher der Haupteinspritzkolben mit verhältnismäßig großem Durchmesser ausgebildet werden, wodurch wieder die Baumaße der Einspritzpumpe vergrößert werden.

Die Erfindung zielt darauf ab, eine Einspritzpumpe, bei welcher ein vom Haupteinspritzkolben getrennter Voreinspritzkolben durch Federkraft in Anlage am Haupteinspritzkolben gehalten wird, zu verbessern und die Baumaße zu verringern.

Zur Erreichung dieses Zieles besteht die Erfindung im wesentlichen darin, daß der Voreinspritzkolben nach Beendigung der Voreinspritzung und der Spritzpause einen Teil der Haupteinspritzmenge fördert. Da nun der Voreinspritzkolben während der Haupteinspritzung, d.h. während des Zeitraumes, in welchem der hohe Einspritzdruck im Arbeitsraum des Haupteinspritzkolbens wirkt, auch Brennstoff unter dem während der Haupteinspritzung im Arbeitsraum des Haupteinspritzkolbens auftretenden Druck fördert, steht der Arbeitsraum des Voreinspritzkolbens auch während dieser Zeitspanne unter einem Druck entsprechend dem Haupteinspritzdruck, und der Voreinspritzkolben ist in Richtung der auf ihn wirkenden Federkraft durch den Haupteinspritzdruck belastet. Es muß somit die Feder nicht den im Arbeitsraum des Haupteinspritzkolbens auftretenden Druck überwinden, und es genügt daher eine sehr schwache Ausbildung dieser Feder, so daß diese Feder leicht untergebracht werden kann. Dadurch, daß nun der Voreinspritzkolben während der Haupteinspritzung einen Teil der Haupteinspritzmenge liefert, kann der Durchmesser des Haupteinspritzkolbens geringer ausgebildet werden, so daß die Baumaße der Einspritzpumpe verringert werden.

Der Vorteil eines vom Haupteinspritzkolben getrennten Voreinspritzkolbens, welcher durch Federkraft in Anlage an den Haupteinspritzkolben gehalten wird, besteht darin, daß bei einem Verreiben oder Klemmen des Voreinspritzkolbens dieser Voreinspritzkolben entgegen der Wirkung der Federkraft noch durch den Haupteinspritzkolben in seine höchste Stellung gebracht werden kann, in welcher er dann steckenbleibt und die Hubbewegung des Haupteinspritzkolbens nicht behindert. Es kann somit die Einspritzpumpe bis zur nächsten Reparatur nur mit Haupteinspritzung im Notlauf betrieben werden, wobei lediglich die Voreinspritzung entfällt. Die Ausnützung dieses Vorteiles wird durch die Erfindung ermöglicht.

Gemäß der Erfindung kann die Ausnützung der Fördermenge des Voreinspritzkolbens für die Haupteinspritzmenge in einfacher Weise dadurch erfolgen, daß der Arbeitsraum des Voreinspritzkolbens nach Beendigung der Voreinspritzung mit dem Arbeitsraum des Haupteinspritzkolbens bzw. mit einer von diesem Arbeitsraum zur Haupteinspritzdüse führenden Förderbohrung verbindbar ist. Während der Haupteinspritzung wird somit die vom Voreinspritzkolben geförderte Kraftstoffmenge zu der vom Haupteinspritzkolben geförderten Kraftstoffmenge addiert und die Drücke zu beiden Enden des Voreinspritzkolbens sind gleich. Bei Beendigung der Voreinspritzung kann der Arbeitsraum des Voreinspritzkolbens durch Verbindung mit dem Saugraum entlastet werden, so daß ein sehr schneller Druckabfall in der zur Voreinspritzdüse führenden Förderleitung erfolgt. Es kann aber auch der Arbeitsraum des Voreinspritzkolbens mit dem Arbeitsraum des Haupteinspritzkolbens verbunden werden, da dieser zu diesem Zeitpunkt noch entlastet ist.

Gemäß einer bevorzugten Ausführungsform der Erfindung wird die Verbindung des Arbeitsraumes des Voreinspritzkolbens mit dem Arbeitsraum des Haupteinspritzkolbens vom Voreinspritzkolben gesteuert. Dies kann gemäß der Erfindung dadurch erfolgen, daß der Voreinspritzkolben eine zu seinem Arbeitsraum offene Zentralbohrung aufweist, welche über eine Querbohrung in einen durch eine Steuerkante und eine Schulter begrenzten Ringraum mündet, der über eine Bohrung mit der zur Haupteinspritzdüse führenden Förderbohrung verbindbar ist.

Gemäß der Erfindung kann der Voreinspritzkolben mit geraden Steuerkanten für die Steuerung des Beginnes und des Endes der Voreinspritzung ausgestattet und gegenüber dem Haupteinspritzkolben frei verdrehbar sein, da die Drehstellung des Voreinspritzkolbens gleichgültig ist.

Gemäß einer vorteilhaften Ausbildung der Erfindung kann aber der Voreinspritzkolben mit Steuerkanten für die Steuerung des Beginnes und des Endes der Voreinspritzung ausgestattet sein, von welchen wenigstens eine schräg verläuft, und wobei der Voreinspritzkolben durch eine gesonderte Regelstange verdrehbar ist. In diesem Falle ist auch der Voreinspritzkolben gegenüber dem Haupteinspritzkolben frei verdrehbar und kann unabhängig vom Haupteinspritzkolben in seiner Drehlage eingestellt werden.

Es kann aber auch die Anordnung so getroffen sein, daß der Voreinspritzkolben mit Steuerkanten für die Steuerung des Beginnes und des Endes der Voreinspritzung ausgestattet ist, von welchen wenigstens eine schräg verläuft, und daß der Voreinspritzkolben durch eine drehmomentbegrenzende Kupplung mit dem Haupteinspritzkolben auf Drehung gekuppelt ist. In diesem Fall wird eine gesonderte Regelstange für den Voreinspritzkolben erspart. Da der Voreinspritzkolben durch eine drehmomentbegrenzende Kupplung mit dem Haupteinspritzkolben auf Verdrehung gekoppelt ist, kann auch in diesem Fall bei einem Festfressen oder Klemmen des Voreinspritzkolbens der Notlaufbetrieb mit dem Haupteinspritzkolben allein durchgeführt werden, da ein Festfressen oder Klemmen des Voreinspritzkolbens die Drehbewegung des Haüpteinspritzkolbens nicht blockiert. Eine solche Kupplung des Voreinspritzkolbens mit dem Haupteinspritzkolben kann gemäß der Erfindung durch einen am Haupteinspritzkolben axial verschiebbar und unverdrehbar geführten Mitnehmer erfolgen, gegen welchen die den Voreinspritzkolben in Anlage am Haupteinspritzkolben haltende Feder abgestützt ist. Auf diese Weise bleibt der Haupteinspritzkolben im Falle des Festfressens des Voreinspritzkolbens axial frei beweglich und wird auch durch Festfressen des Einspritzkolbens in seiner Drehbewegung nicht blockiert. Die Konstruktion kann hiebei gemäß der Erfindung in einfacher Weise so ausgebildet sein, daß der Mitnehmer in axialen Nuten am Umfang des Haupteinspritzkolbens geführt ist. Um eine Relativverdrehung der Kupplung zu erleichtern, kann erfindungsgemäß die den Voreinspritzkolben am Haupteinspritzkolben in Anlage haltende Feder über ein Axiallager am Mitnehmer abgestützt sein.

In der Zeichnung ist die Erfindung an Hand von Ausführungsbeispielen schematisch erläutert.

Fig.1 bis 6 zeigen ein erstes Ausführungsbeispiel; hiebei zeigt Fig.1 die untere Totpunktlage der Kolben und Fig.2 bis 6 zeigen die Kolben in verschiedenen Arbeitsphasen bzw. Stellungen. Fig.7 und 8 zeigen ein zweites Ausführungsbeispiel, wobei Fig.7 die Kolben in der unteren Totpunktlage und Fig.8 die Kolben bei festgefressener Stellung des Voreinspritzkolbens darstellt. Fig.9, 10 und 11 zeigen ein drittes Ausführungsbeispiel, wobei Fig.9 die Kolben in der unteren Totpunktlage darstellt, Fig.10 den Voreinspritzkolben in festgefressener Lage zeigt und Fig.11 ein Detail darstellt.

Bei dem Ausführungsbeispiel der Fig.1 bis 6 weist der Voreinspritzkolben 1 gerade, einen ersten Bund 44 begrenzende Steuerkanten 2 und 3 auf und ruht daher frei drehbar auf dem Haupteinspritzkolben 4 unter der Wirkung von Federn 5 auf. Durch den Haupteinspritzkolben 4, welcher durch einen nicht dargestellten Nocken betätigt wird, wird der Voreinspritzkolben 1 entgegen der Kraft der Federn 5 angehoben, wobei die Federn 5 den Voreinspritzkolben 1 in Anlage am Haupteinspritzkolben 4 halten. Der Haupteinspritzkolben 4 weist schräge Steuerkanten 6 auf und ist durch eine Regelstange 7 in üblicher Weise verdrehbar. Der Arbeitsraum 8 des Haupteinspritzkolbens 4 steht über eine Förderbohrung 9 mit der Haupteinspritzdüse 10 in Verbindung. Dieser Arbeitsraum 8 ist über zwei Saug- und Überströmbohrungen 11 mit dem Saug- und Überströmraum 12 verbunden. Der Arbeitsraum 13 des Voreinspritzkolbens 1 ist über Förderbohrungen 14 und 15 mit einer gesonderten Voreinspritzdüse 16 verbunden.

In Fig.2 ist der Förderbeginn des Voreinspritzkolbens 1 dargestellt. Von der unteren Totpunktlage (Fig.1) ausgehend, schließt die Steuerkante 2 eine Überströmbohrung 17 zwischen dem Arbeitsraum 13 und dem Saug- und Überströmraum 12 ab (wie in Fig.2 dargestellt). Dies ist der Förderbeginn des Voreinspritzkolbens 1. Diese Voreinspritzung wird (wie Fig.3 zeigt) dadurch beendet, daß die Steuerkante 23 des Voreinspritzkolbens 1 die Verbindungsbohrung 18 freigibt.

In Fig.4 ist der Förderbeginn des Haupteinspritzkolbens 4 dargestellt. Die Oberkante 19 des Haupteinspritzkolbens 4 schließt hiebei die Saug- und Überströmbohrungen 11 ab. Beim Förderende des Haupteinspritzkolbens 4 (Fig.5) steuert die schräge Steuerkante 6 des Haupteinspritzkolbens 4 die Saug- und Überströmbohrungen 11 auf.

Bei der Kolbenstellung nach Fig.4 hat die Steuerkante 3 die Mündung der Förderbohrung 14 freigegeben und die Förderbohrung 14 ist über den zwischen der Steuerkante 3 und einem zweiten, von Steuerkanten 22 und 23 begrenzten Bund 38 eingeschlossenen Ringraum 39 mit der Überströmbohrung 17 verbunden, welche in den Saug- und Überströmraum 12 mündet. Die Voreinspritzung ist somit verläßlich beendet. Gleichzeitig wird der Arbeitsraum 13 des Voreinspritzkolbens 1 über eine zentrale Bohrung 40 und eine Querbohrung 41 mit einem Ringraum 42 verbunden, der durch den Bund 38 und eine Schulter 43 begrenzt ist. Über eine Verbindungsbohrung 18 steht nun dieser Ringraum 42 mit der Förderbohrung 9 in Verbindung. Dies hat den Effekt, daß der durch den Voreinspritzkolben 1 aus dem Arbeitsraum 13 verdrängte Brennstoff in die zur Haupteinspritzdüse 10 führende Förderbohrung 9 gelangt und daß diese Brennstoffmenge auch zur Haupteinspritzdüse 10 gefördert wird, so daß die vom Voreinspritzkolben 1 in zweiter Phase verdrängte Kraftstoffmenge zu der vom Haupteinspritzkolben 4 geförderten Kraftstoffmenge addiert wird. Dies hat aber auch den Effekt, daß der im Arbeitsraum 13 des Voreinspritzkolbens 1 aufgebaute Druck im Sinne einer Anpressung des Voreinspritzkolbens 1 an den Haupteinspritzkolben 4 wirkt und daß daher die Federn 5 nun schwächer dimensioniert werden müssen.

In Fig.6 ist die Stellung la des Voreinspritzkolbens 1 bei einem Klemmen oder Festfressen desselben dargestellt. In diesem Fall wird durch die Kraft des Nockens der Voreinspritzkolben 1 unter Vermittlung des Haupteinspritzkolbens 4 noch in die höchste Stellung la geschoben, in welcher er dann steckenbleibt. Hiebei muß der Nocken die auf den Voreinspritzkolben 1 wirkende Klemmkraft überwinden. In dieser Stellung la, in welcher die Federn 5 völlig zusammengedrückt sind, behindert der steckengebliebene Voreinspritzkolben 1 die Hubbewegung des Haupteinspritzkolbens 4 nicht und in dieser Stellung können die Einspritzeinrichtung und der Motor im Notlauf weiterbetrieben werden, wobei eben nur bis zur nächsten Reparatur die Voreinspritzung ausfällt.

Fig.7 und 8 zeigen eine andere Ausführungsform. Der Voreinspritzkolben 20 ist am Haupteinspritzkolben 4 frei verdrehbar abgestützt und wird an diesem wieder durch Federn 5 in Anlage gehalten. Der Voreinspritzkolben 20 ist über eine Regelstange 21 unabhängig vom Haupteinspritzkolben 4 verdrehbar und regelt nun mit schrägen Steuerkanten 22' und 23' am Bund 38' den Förderbeginn und das Förderende, wobei hier nur eine Verbindungsbohrung 18 vorgesehen ist, welche als Saug- und Überstrombohrung wirkt. Im übrigen ist die Funktion die gleiche, wie im Zusammenhang mit den Fig.2 bis 5 dargestellt und beschrieben ist. In Fig.7 sind die Kolben ebenso wie in der Fig.1 in der unteren Totpunktlage dargestellt. In Fig.8 ist wieder der Notlaufbetrieb, ebenso wie in Fig.6 dargestellt. Der Voreinspritzkolben 20 wurde beim Klemmen durch den Nocken und den Haupteinspritzkolben 4 in die oberste Stellung 20a verschoben und bleibt infolge des Klemmens bzw. Festfressens beim weiteren Betrieb in dieser höchsten Stellung, so daß die Funktion des Haupteinspritzkolbens 4 nicht gestört wird.

Fig.9, 10 und 11 zeigen eine weitere Ausführungsform der Erfindung. In Fig.9 ist wieder die untere Totpunktlage der Kolben dargestellt. Der Voreinspritzkolben 24 weist wieder einen durch Steuerkanten 25 und 26 begrenzten ersten Bund 45 auf, wobei die schräge Steuerkante 25 an diesem ersten Bund 45 und die untenliegende schräge Steuerkante 23' am zweiten Bund 38' in Abhängigkeit von der Drehlage des Voreinspritzkolbens 24 den Förderbeginn und das Förderende des Voreinspritzkolbens 24 im Zusammenwirken mit der Saug- und Überströmbohrung 17 regeln. Hier ist aber keine gesonderte Regelstange für die Verdrehung des Voreinspritzkolbens 24 vorgesehen, sondern der Voreinspritzkolben 24 ist über eine drehmomentbegrenzende Drehkupplung 27, welche eine relative axiale Verschiebung der beiden Kolben zuläßt, mit dem Haupteinspritzkolben 28 gekuppelt. Zum Zwecke dieser Kupplung weist der Haupteinspritzkolben 28 an seinem Umfang Längsnuten 29 auf, in welchen Zungen 30 eines Mitnehmers 31 geführt sind, so daß der Mitnehmer 31 relativ zum Haupteinspritzkolben 28 axial verschiebbar ist. Die Federn 5 sind nun gegen diesen Mitnehmer 31 abgestützt. Der Voreinspritzkolben 24 durchsetzt eine zentrale Öffnung 32 des Mitnehmers 31 und weist einen Querstift 33 auf, welcher in Rasten 34 des Mitnehmers 31 eingreift. In Fig.ll ist eine Abwicklung dieser Rasten 34 dargestellt. In diesen Rasten 34 wird der Querstift 33 durch die Federn 5 gehalten. Da diese Rasten 34 schräge Flanken 35 aufweisen, kann der Querstift 33 bei Uberschreitung des vorbestimmten Drehmomentes aus diesen Rasten heraustreten. Dies erfolgt bei einem Festklemmen oder Festfressen des Voreinspritzkolbens 24.

Fig.10 stellt wieder die mit 24a bezeichnete Stellung des Voreinspritzkolbens 24 in der höchsten festgeklemmten oder festgefressenen Lage dar. In axialer Richtung beeinträchtigt der Voreinspritzkolben 24 in der festgefressenen Lage 24a die Bewegung des Haupteinspritzkolbens 28 nicht. Der Mitnehmer 31 ist aber mit dem Haupteinspritzkolben 28 auf Drehung gekuppelt, so daß auch in der festgefressenen Lage (Fig. 10) noch eine Relativdrehung zwischen dem unteren Federteller 36 der Feder 5 und dem Mitnehmer 31 stattfindet. Um dem Rechnung zu tragen, ist zwischen diesem unteren Federteller 36 und dem Mitnehmer 31 ein Axiallager 37 eingeschaltet.

### Bezugszeichenliste :

- 1: Voreinspritzkolben
- 1a: festgefressene Stellung des Voreinspritzkolbens 1
- 2: gerade Steuerkante
- 3: gerade Steuerkante
- 4: Haupteinspritzkolben
- 5: Federn
- 6: schräge Steuerkante
- 7: Regelstange für Haupteinspritzkolben
- 8: Arbeitsraum des Haupteinspritzkolbens
- 9: Förderbohrung zur Haupteinspritzdüse
- 10: Haupteinspritzdüse
- 11: Saug- und Überströmbohrungen für Haupteinspritzkolben
- 12: Saug- und Überströmraum
- 13: Arbeitsraum des Voreinspritzkolbens
- 14,15: Förderbohrungen zur Voreinspritzdüse
- 16: Voreinspritzdüse
- 17: Überströmbohrung
- 18: Verbindungsbohrung zur Förderbohrung 9
- 19: Stirnkante des Haupteinspritzkolbens
- 20: Voreinspritzkolben
- 20a: festgefressene Stellung des Voreinspritzkolbens 20
- 21: Regelstange für Voreinspritzkolben
- 22 (22'): Steuerkante für Voreinspritz-Beginn
- 23 (23'): Steuerkante für Voreinspritz-Ende
- 24: Voreinspritzkolben (Fig.9 bis 11)
- 24a: festgefressene Stellung des Voreinspritzkolbens 24
- 25: Steuerkante für Voreinspritz-Beginn
- 26: Steuerkante für Voreinspritz-Ende
- 27: Maximal-Drehkupplung
- 28: Haupteinspritzkolben (Fig. 9)
- 29: Führungsnuten
- 30: Führungszungen des Mitnehmers
- 31: Mitnehmer
- 32: zentrale Öffnung des Mitnehmers
- 33: Querstift
- 34: Rasten am Mitnehmer
- 35: Begrenzungsflächen der Rasten
- 36: Federteller
- 37: Axiallager
- 38: Bund des Voreinspritzkolbens
- 39: Ringraum
- 40: Zentralbohrung im Voreinspritzkolben
- 41: Querbohrung im Voreinspritzkolben
- 42: Ringraum
- 43: Schulter
- 44: erster Bund
- 45: erster Bund

## Patentansprüche

1. Kraftstoffeinspritzeinrichtung für Einspritzbrennkraftmaschinen mit einem einen Arbeitsraum (8) begrenzenden Haupteinspritzkolben (4; 28) und einem koaxial zu diesem angeordneten und von diesem zu axialer Hubbewegung angetriebenen, einen kleineren Durchmesser aufweisenden und einen Arbeitsraum (13) begrenzenden Voreinspritzkolben (1: 20: 24), wobei der Haupteinspritzkolben (4, 28) verdrehbar und mit einer Schrägkantensteuerung (6) ausgestattet ist, dadurch gekennzeichnet, daß der Voreinspritzkolben (1; 20; 24) durch die Kraft von einer oder mehreren Federn (5) mit dem Haupteinspritzkolben (4; 28) in Kontakt gehalten wird, daß für Haupteinspritzung und Voreinspritzung gesonderte Einspritzdüsen (10; 16) vorgesehen sind und daß der Arbeitsraum (13) des Voreinspritzkolbens (1; 20; 24) nach Beendigung der Voreinspritzung mit dem Arbeitsraum (8) des Haupteinspritzkolbens (4; 28) bzw. mit einer vom Arbeitsraum (8) des Haupteinspritzkolbens (4; 28) zur Haupteinspritzdüse (10) führenden Förderbohrung (g) derart verbunden wird, daß der Voreinspritzkolben (1; 20; 24) nach Beendigung der Voreinspritzung und einer Spritzpause einen Teil der Haupteinspritzmenge fördert.

2. Kraftstoffeinspritzeinrichtung nach Anspruch 1, dadurch gekennzeichnet, daß die Verbindung des Arbeitsraumes (13) des Voreinspritzkolbens (1; 20; 24) mit dem Arbeitsraum (8) des Haupteinspritzkolbens (4; 28) vom Voreinspritzkolben (1; 20; 24) gesteuert wird.

3. Kraftstoffeinspritzeinrichtung nach Anspruch 1 oder 2, dadurch gekennzeichnet, daß der Voreinspritzkolben (1; 20; 24) eine zu seinem Arbeitsraum (13) offene Zentralbohrung (40) aufweist, welche über eine Querbohrung (41) in einen durch eine Steuerkante (23) und eine Schulter (43) begrenzten Ringraum (42) mündet, der über eine Verbindungsbohrung (18) mit der zur Haupteinspritzdüse (10) führenden Förderbohrung (9) verbindbar ist.

4. Kraftstoffeinspritzeinrichtung nach einem der Ansprüche 1 bis 3, dadurch gekennzeichnet, daß der Voreinspritzkolben (1) einen durch zwei Bünde (38, 44, 38', 45) mit Steuerkanten (2, 3, 22, 23, 23') begrenzten Ringraum (39) aufweist, der während der Haupteinspritzung die Voreinspritzdüse (16) über eine Überströmbohrung (17) mit dem Saugraum (12) der Einspritzeinrichtung verbindet.

5. Kraftstoffeinspritzeinrichtung nach einem der Ansprüche 1 bis 4, dadurch gekennzeichnet, daß der Voreinspritzkolben zwei durch zwei Bünde (38, 44, 38', 45) und eine Schulter (43) begrenzte Ringräume (39, 42) aufweist, von welchen der eine Ringraum (39) zur Entlastung der Druckleitung zur Voreinspritzdüse dient und der zweite Ringraum (42) die Verbindung zwischen dem Arbeitsraum (13) des Voreinspritzkolbens (1) und der Haupteinspritzdüse (10) herstellt.

6. Kraftstoffeinspritzeinrichtung nach einem der Ansprüche 1 bis 5, dadurch gekennzeichnet, daß der Voreinspritzkolben (1) mit geraden Steuerkanten (2, 3) für die Steuerung des Beginnes und des Endes der Voreinspritzung ausgestattet ist und gegenüber dem Haupteinspritzkolben (4) frei verdrehbar ist (Fig. 1 bis 6).

7. Kraftstoffeinspritzeinrichtung nach einem der Ansprüche 1 bis 5, dadurch gekennzeichnet, daß der Voreinspritzkolben (20) mit Steuerkanten (32', 23') für die Steuerung des Beginnes und des Endes der Voreinspritzung ausgestattet ist, von welchen wengistens eine schräg verläuft, und daß der Voreinspritzkolben (20) durch eine gesonderte Regelstange (21) verdrehbar ist (Fig. 7 und 8).

8. Kraftstoffeinspritzeinrichtung nach einem der Ansprüche 1 bis 5, dadurch gekennzeichnet, daß der Voreinspritzkolben (24) mit Steuerkanten (25, 26) für die Steuerung des Beginnes und des Endes der Voreinspritzung ausgestattet ist, von welchen wengistens eine schräg verläuft, und daß der Voreinspritzkolben (24) durch eine drehmomentbegrenzende Kupplung (27) mit dem Haupteinspritzkolben (28) auf Drehung gekuppelt ist (Fig. 9 bis 11).

9. Kraftstoffeinspritzeinrichtung nach Anspruch 8, dadurch gekennzeichnet, daß am Haupteinspritzkolben (28) ein Mitnehmer (31) axial verschiebbar und unverdrehbar geführt ist, gegen welche die den Voreinspritzkolben (24) in Anlage am Haupteinspritzkolben (28) haltende Feder (5) abgestützt ist, und daß der Voreinspritzkolben den Mitnehmer (31) durchsetzt und einen Querstift (33) aufweist, welcher unter der Wirkung der den Voreinspritzkolben (24) in Anlage am Haupteinspritzkolben haltenden Feder (5) in Ausnehmungen (34) des Mitnehmers (31) einrastet.

10. Kraftstoffeinspritzeinrichtung nach Anspruch 9, dadurch gekennzeichnet, daß der Mitnehmer (31) in axialen Nuten (29) am Umfang des Haupteinspritzkolbens (28) geführt ist.

11. Kraftstoffeinspritzeinrichtung nach Anspruch 9 oder 10, dadurch gekennzeichnet, daß die den Voreinspritzkolben (24) am Haupteinspritzkolben (28) in Anlage haltende Feder (5) über ein Axiallager (37) am Mitnehmer (31) abgestützt ist.

## Claims

1. Fuel injection device for injection internal combustion engines, comprising a main injection plunger (4; 28) delimiting a working chamber (8) and a preinjection plunger (1; 20; 24), which is arranged coaxially with the latter and driven by the latter to make axial stroke movements, has a smaller diameter and delimits a working chamber (13), the main injection plunger (4; 28) being rotatable and fitted with a bevelled-edge control (6), characterised in that the preinjection plunger (1; 20; 24) is held in contact with the main injection plunger (4; 28) by the force of one or more springs (5), in that separate injection nozzles (10; 16) are provided for the main injection and preinjection, and in that the working chamber (13) of the preinjection plunger (1; 20; 24) is connected after termination of the preinjection to the working chamber (8) of the main injection plunger (4; 28) or to a delivery bore (9) leading from this working chamber (8) of the main injection plunger (4; 28) to the main injection nozzle (10) in such a way that the preinjection plunger (1; 20; 24) delivers a portion of the main injection amount after termination of the preinjection and the spray interval.

2. Fuel injection device according to Claim 1, characterised in that the connection of the working chamber (13) of the preinjection plunger (1; 20; 24) to the working chamber (8) of the main injection plunger (4; 28) is controlled by the preinjection plun-ger (1; 20; 24).

3. Fuel injection device according to Claim 1 or 2, characterised in that the preinjection plunger (1; 20; 24) has a central bore (40), which is open towards the working chamber (13) of the preinjection plunger and discharges via a transverse bore (41) into an annular chamber (42), which is delimited by a control edge (23) and a shoulder (43) and which can be connected via a connecting bore (18) to the delivery bore (9) leading to the main injection nozzle (10).

4. Fuel injection device according to one of Claims 1 to 3, characterised in that the preinjection plunger (1) has an annular chamber (39) delimited by two collars (38, 44, 38', 45), which has control edges (2, 3, 22, 23, 23') and connects the preinjection nozzle (16) to the suction chamber (12) of the injection device during the main injection via an overflow bore (17).

5. Fuel injection device according to one of Claims 1 to 4, characterised in that the preinjection plunger has two annular chambers (39, 42), which are delimited by two collars (38, 44, 38', 45) and a shoulder (43), and of which one annular chamber (39) serves to unload the pressure line to the preinjection nozzle and the second pressure chamber (42) provides the connection between the working chamber (13) of the pre-injection plunger (1) and the main injection nozzle (10).

6. Fuel injection device according to one of Claims 1 to 5, characterised in that the preinjection plunger (1) is equipped with straight control edges (2, 3) for controlling the start and the end of the preinjection, and is freely rotatable with respect to the main injection plunger (4) (Figures 1 to 6).

7. Fuel injection device according to one of Claims 1 to 5, characterised in that the preinjection plunger (20) is equipped with control edges (22', 23') for controlling the start and the end of the pre-injection, of which at least one extends obliquely, and in that the preinjection plunger (20) can be rotated by means of a separate control rod (21) (Figures 7 and 8).

8. Fuel injection device according to one of Claims 1 to 5, characterised in that the preinjection plunger (24) is equipped with control edges (25, 26) for controlling the start and the end of the preinjection, of which at least one extends obliquely, and in that the preinjection plunger (24) is coupled for rotation by means of a torque-limiting coupling (27) to the main injection plunger (28) (Figures 9 to 11).

9. Fuel injection device according to Claim 8, characterised in that guided axially displaceably and non-rotatably on the main injection plunger (28) is a driver (31) against which is supported the spring (5) holding the preinjection plunger (24) bearing against the main injection plunger (28), and in that the preinjection plunger penetrates the driver (31) and has a cross-pin (33) which engages in recesses (34) of the driver (31) under the action of the spring (5) holding the preinjection plunger (24) bearing against the main injection plunger.

10. Fuel injection device according to Claim 9, characterised in that the driver (31) is guided in axial grooves (29) on the circumference of the main injection plunger (28).

11. Fuel injection device according to Claim 9 or 10, characterised in that the spring (5) holding the preinjection plunger (24) bearing against the main injection plunger (28) is supported on the driver (31) via a thrust bearing (37).

## Revendications

1. Système d'injection de carburant pour des moteurs à combustion interne à injection comportant un piston d'injection principale (4 ; 28) délimitant une chambre de travail (8) et un piston de préinjection (1 ; 20 ; 24) disposé de façon coaxiale à celui-ci et entraîné par celui-ci dans une course axiale, en présentant un plus petit diamètre et en délimitant une chambre de travail (13), le piston d'injection principale (4, 28) pouvant tourner et étant équipé d'une commande par arête oblique (6), système d'injection de carburant caractérisé en ce que le piston de préinjection (1 ; 20 ; 24) est maintenu en contact avec le piston d'injection principale (4 ; 28) par la force d'un ou plusieurs ressorts (5), en ce que, pour l'injection principale et la préinjection, on prévoit des injecteurs séparés (10 ; 16), et en ce que la chambre de travail (13) du piston de préinjection (1 ; 20 ; 24), après la fin de la préinjection, est reliée à la chambre de travail (8) du piston d'injection principale (4 ; 28) ou à un alésage de refoulement (9) menant de la chambre de travail (8) du piston d'injection principale (4 ; 28) à l'injecteur d'injection principale (10), de telle sorte que le piston de préinjection (1 ; 20 ; 24) refoule, après la fin de la préinjection et une pause de l'injection, une partie de la quantité relevant de l'injection principale.

2. Système d'injection de carburant selon la revendication 1, caractérisé en ce que la liaison de la chambre de travail (13) du piston de préinjection (1 ; 20 ; 24) avec la chambre de travail (8) du piston d'injection principale (4 ; 28), est commandée par le piston de préinjection (1 ; 20 ; 24).

3. Système d'injection de carburant selon la revendications 1 ou 2, caractérisé en ce que le piston de préinjection (1 ; 20 ; 24) présente un alésage central (40) ouvert en direction de la chambre de travail (13), alésage central qui débouche par l'intermédiaire d'un alésage transversal (41) dans une chambre annulaire (42) délimitée par une arête de commande (23) et un épaulement (43), chambre annulaire qui peut être reliée par un alésage de liaison (18) avec l'alésage de refoulement (9) menant à l'injecteur d'injection principale (10).

4. Système d'injection de carburant selon l'une des revendications 1 à 3, caractérisé en ce que le piston de préinjection (1) présente une chambre annulaire (39) délimitée par deux collerettes (38, 44, 38', 45) munies d'arêtes de commande (2, 3, 22, 23, 23'), chambre annulaire qui relie, pendant l'injection principale, l'injecteur de préinjection (16) à la chambre d'admission (12) du système d'injection par l'intermédiaire d'un alésage de décharge (17).

5. Système d'injection de carburant selon l'une des revendications 1 à 4, caractérisé en ce que le piston de préinjection présente deux chambres annulaires (39, 42) délimitées par deux collerettes (38, 44, 38', 48) et un épaulement (43), parmi lesquelles l'une des chambres annulaires (39) sert à décharger la conduite sous pression allant à l'injecteur de préinjection, et la deuxième chambre annulaire (42) établit la liaison entre la chambre de travail (13) du piston de préinjection (1) et l'injecteur d'injection principale (10).

6. Système d'injection de carburant selon l'une des revendications 1 à 5, caractérisé en ce que le piston de préinjection (1) est équipé d'arêtes de commande droites (2, 3) pour la commande du début et de la fin de la préinjection, et peut librement tourner par rapport au piston d'injection principale (figures 1 à 6).

7. Système d'injection de carburant selon l'une des revendications 1 à 5, caractérisé en ce que le piston de préinjection (20) est équipé d'arêtes de commande (22', 23') pour la commande du début et de la fin de la préinjection, arêtes parmi lesquelles l'une au moins s'étend de façon oblique, et en ce que l'on peut faire tourner le piston de préinjection (20) au moyen d'une tige de réglage (21) particulière (figures 7 et 8).

8. Système d'injection de carburant selon l'une des revendications 1 à 5, caractérisé en ce que le piston de préinjection (24) est équipé d'arêtes de commande (25, 26) pour la commande du début et de la fin de la préinjection, parmi lesquelles l'une au moins s'étend obliquement, et en ce que le piston de préinjection (24) est couplé en rotation par un accouplement (27) limitant le couple de rotation, avec le piston d'injection principale (28) (figures 9 à 11).

9. Système d'injection de carburant selon la revendication 8, caractérisé en ce que le piston d'injection principale (28) est guidé par un entraîneur (31) qui peut coulisser axialement, sans pouvoir tourner, et contre lequel s'appuie le ressort (5) qui maintient le piston de préinjection (24) en appui sur le piston d'injection principale (28), et en ce que le piston de préinjection passe à travers l'entraîneur (31) et présente un doigt transversal (33) qui vient s'encliqueter dans des évidements (34) de l'entraîneur (31) sous l'action du ressort (5) maintenant le piston de préinjection (24) en appui sur le piston d'injection principale.

10. Système d'injection de carburant selon la revendication 9, caractérisé en ce que l'entraîneur (31) est guidé dans des rainures axiales (29) sur le pourtour du piston d'injection principale (28).

11. Système d'injection de carburant selon la revendication 9 ou 10, caractérisé en ce que le ressort (5) qui maintient le piston de préinjection (24) en appui sur le piston d'injection principale (28),s'appuie par l'intermédiaire d'un palier axial (37) sur l'entraîneur (31).
